# EUROPÄISCHE PATENTSCHRIFT

(11) **EP 0 050 767 B1**
(45) Veröffentlichungstag und Bekanntmachung des Hinweises auf die Patenterteilung: **01.08.1984**
(21) Anmeldenummer: 81108097.7
(22) Anmeldetag: 09.10.1981
(51) Int. Cl.: H01H 11/04, B23K 20/10

(54) **Anordnung zum Aufschweissen eines Kontaktstückes auf einen Kontaktträger**
Arrangement for welding a contact piece to a contact support
Disposition pour le soudage d'une pièce de contact sur un support de contact

(30) Priorität: 23.10.1980 DE 3039939
(43) Veröffentlichungstag der Anmeldung: 05.05.1982
(73) Patentinhaber: BROWN, BOVERI & CIE Aktiengesellschaft, 68309 Mannheim (DE)
(72) Erfinder: Weber, Harald, Ing. grad., D-7524 Östringen 2 (DE); Niebuhr, Friedrich, Ing. grad., D-8752 Goldbach (DE)
(74) Vertreter: Kempe, Wolfgang

## Beschreibung

Die Erfindung betrifft eine Anordnung zum Aufschweissen eines Kontaktstückes auf einen Kontaktträger für ein elektrisches Schaltgerät mittels Ultraschall, mit einem Schweissamboss, einer darauf aufliegenden Aufnahme zur Halterung des Kontaktträgers und mit einer Sonotrode, wobei der Schweissambos und die Aufnahme von einer Bohrung durchdrungen sind, in der das Kontaktmaterial mittels eines Stempels gegen den Kontaktträger gedrückt ist.

In der Vergangenheit sind Kontaktstücke auf Kontaktträger entweder aufgelötet oder aufgenietet worden. Bei bestimmten abbrandfesten Materialien, wie z.B. Ag-CdO, Ag-SnO und dergleichen, ist ein Auflöten oder Aufschweissen sehr schwierig, weil derartige Kontaktstückmaterialien eine geringe Löt-und/oder Schweissfähigkeit besitzen. Man hat daher zwischen dem Kontaktstück aus den genannten Materialien und dem Kontaktstückträger aus Kupfer eine oder mehrere Zwischenschichten aus Silber oder aus einer Silberlegierung aufgebracht, die die Lötung bzw. Schweissung einerseits am Kupferkontaktstückträger und andererseits am Kontaktstück «vermitteln». Bei den stark angestiegenen Rohstoffpreisen und insbesondere Silberpreisen ist eine derartige Verschweissung aufwendig und teuer.

Es ist ein Verfahren zum Verbinden von Kontaktkörpern mit Kontaktträgern bekanntgeworden (DE-B-1 564 572), bei dem eine Ultraschallschweissung vorgenommen wird. Der Kontaktkörper wird als Rohling dem als Prägestempel für den Kontakt ausgebildeten Schwinger (Sonotrode) eines Ultraschallschweissgerätes zugeführt und durch die gleichzeitige Einwirkung von erheblichem Druck und Ultraschallschwingungen zu seiner Endform verformt und zugleich mit dem Kontaktträger verschweisst. Der Kopf des Schwingers weist hierfür eine der herzustellenden Kontaktgrösse entsprechende kalottenförmige Ausnehmung mit Schneidkanten an seiner Anlagefläche auf.

Es ist ferner bekannt, vergleiche DE-B-2 642 339, einen Kontaktkörper herzustellen, bei dem ein Kontaktstück durch Schall- bzw. Ultraschallschweissung mit einem Träger verbunden wird. Dabei werden zwischen dem Kontaktstück und dem Träger im Bereich der Trennebene Partikel eines Schleifpulvers zwischengefügt, die beim Ultraschall-Schweissvorgang die Oberfläche des Kontaktstückes und des Trägers im Verbindungsbereich unregelmässig aufreissen, so dass durch diese Anrauhung der zu verschweissenden Oberflächen eine günstige Beeinflussung des Schweissvorganges und eine Beschleunigung der Kaltschweissung erzielt wird.

Eine weitere Möglichkeit ist in der FR-A-2 308 181 aufgezeigt, in der eine Zwischenlage zwischen Kontaktträger und Kontaktstück vorgesehen ist, wobei in den Schwingerkopf ein Gesenk für das Kontaktstück eingeformt ist.

Bei allen genannten Verfahren dient eine im Schwinger vorgesehene Ausnehmung als Gesenk für das Kontaktstück. Damit ergibt sich jeweils das Problem, dass überschüssiges Material für das Kontaktstück infolge des Anpressdruckes und der Plastifizierung während des Schweissvorganges - da nicht kompressibel - ähnlich wie ein Grat bei Gesenkschmiedstücken zwischen Schwingerkopf und Kontaktträger bzw. zwischen Kontaktträger und der ihn haltenden Aufnahme herausgepresst werden kann, was eine Nachbearbeitung erforderlich macht.

Zur Abhilfe kann es daher zweckmässig sein, eine Anordnung zu wählen, die einen dem jeweiligen Kontaktstückvolumen anpassbaren Raum aufweist, in dem das Kontaktstück mit der erforderlichen Presskraft an den Kontaktträger gepresst wird. Doch wie eine konkrete Ausführung dieser Überlegung zeigt (Fig. 1 und 2), ist auch hierbei ein Wegfliessen des Kontaktstückmaterials nicht auszuschliessen.

Aufgabe der Erfindung ist es daher, Anordnungen der eingangs genannten Art zu schaffen, bei denen ein Wegfliessen des Kontaktstückmaterials während des Schweissvorganges vermieden wird.

Diese Aufgabe wird erfindungsgemäss dadurch gelöst, dass entweder ein aus der dem Kontaktstückträger zugewandten Oberfläche der Aufnahme oder ein aus der der Aufnahme zugewandten Oberfläche des Kontaktstückträgers herausragender, an der Aufnahme bzw. am Kontaktstückträger angeformter, die Bohrung in der Aufnahme unmittelbar umfassender, wulstartiger Ringvorsprung vorgesehen ist.

Gemäss einer weiteren Lösung der gestellten Aufgabe wird bei Verarbeitung sehr dünner Kontaktstückträger ein aus der dem Kontaktstückträger zugewandten Oberfläche der Sonotrode zur Übertragung der Ultraschallenergie auf die Schweissstelle herausragender, an die Sonotrode angeformter, die Bohrung in der Aufnahme auf der der Sonotrode abgewandten Seite des Kontaktstückträgers unmittelbar umfassender Ringvorsprung vorgesehen.

Durch die Ringwulste, die als Dichtkante wirken, wird verhindert, dass das Kontaktstückmaterial während des eigentlichen Schweissvorganges seitlich wegfliessen kann.

In der Zeichnung sind eine bekannte Ausführung und Ausführungsbeispiele der Erfindung dargetellt.

Es zeigt:
Fig. 1 und 2 eine bekannte Anordnung vor dem Schweissvorgang und während des Schweissvoranges,
Fig. 3 bis 6 jeweils unterschiedliche Ausgestaltungen einer erfindungsgemässen Anordnung.

Auf einem Grundrahmen 10 ist ein Ultraschallschweissgerät 12 angebracht, welches eine Sonotrode oder Schwinger 14 trägt. F bezeichnet die Schwingungsrichtung der Sonotrode 14. Der Grundrahmen 10 besitzt eine Öffnung oder Ausnehmung 16, in die ein mit einem Kragen 18 versehener Amboss 20 eingepasst ist, auf dessen oberer Fläche eine Aufnahme 22 befestigt ist, auf den ein Kontaktstückträger 24 aufgelegt ist. DerAmboss 20 und die Aufnahme 22 sind jeweils von einer Bohrung 26 bzw. 28 durchdrungen, wobei der Durchmesser der Bohrung 26 grösser ist als der Durchmesser der Bohrung 28. Zum Aufbringen einer Druckkraft beim eigentlichen Verschweissvorgang ist ein Kolben 30 einer nicht weiter dargestellten Druckeinrichtung vorgesehen, der gestuft mit zwei Bereichen 29 und 31 ausgebildet ist. Der Bereich 29 mit grösserem Durchmesser ist in der Bohrung 26 des Ambosses 20 20 und der Bereich 31 mit geringerem Durchmesser ist in der Bohrung 28 der Aufnahme 22 geführt. Dabei entspricht selbstverständlich der Aussendurchmesser des Bereiches 29 dem Innendurchmesser der Bohrung 26 bzw. der Aussendurchmesser des Bereiches 31 dem Innendurchmesser der Bohrung 28. Dieser Innendurchmesser der Bohrung 28 entspricht weiterhin im Querschnitt dem Querschnitt des in der Fig. 1 nicht dargestellten Kontaktstückes.

Die Wirkungsweise der Vorrichtung ist wie folgt: Ein Drahtabschnitt 32, der aus Kontaktstückmaterial hergestellt ist, wird manuell oder automatisch in die Bohrung 26 des Ambosses 20 eingelegt. Danach wird der Kontaktstückträger 24auf die dem Kontaktstückträger 24 angepasste Aufnahme aufgelegt. Beim Schweissvorgang fährt die Sonotrode 14 gemäss Pfeilrichtung F₁ auf den Kontaktträger 24 zu und drückt diesen mit einer bestimmten Druckkraft auf die Aufnahme 22. Danach drückt der Kolben 30, der in die Bohrung 28 der Aufnahme hineingreift, den Drahtabschnitt 32 mit einer bestimmten Druckkraft F₂ an das Trägerteil 24. Danach wird der Ultraschall ausgelöst und der Drahtabschnitt wird unter gleichzeitigem Formen des Kontaktstückes an das Trägerteil 24 angeschweisst. Nach Beendigung des Schweissvorganges fahren die einzelnen beweglichen Elemente, die Sonotrode 14 und der Kolben 30, wieder in die in der Fig. 1 gezeigte Ausgangsstellung zurück.

Bei der Ausgestaltung gemäss der Fig. 1 bzw. Fig. 2 können Teile des Drahtes 32 infolge Kaltfluss durch Einwirkung von Druck und Ultraschall zwischen der oberen Fläche der Aufnahme 22 und der diese berührenden Fläche des Kontaktstückträgers 24 herausfliessen (siehe Pfeilrichtung F₃ bzw. F₄). Der Grund hierfür ist darin zu sehen, dass der Druck, mit dem der Kolben von unten gegen das Kontaktstück angepresst wird, sehr hoch ist, dass der Anpressdruck der Sonotrode 14 in Pfeilrichtung F₁ verringert wird und so die Abdichtung im Bereich der sich berührenden Flächen zwischen Kontaktstückträger und der Aufnahme nicht mehr ausreicht. Eine Verringerung des Anpressdruckes derart, dass ein Wegfliessen nicht mehr stattfindet, ist aber nicht möglich, da sonst eine ausreichende Verschweissung nicht mehr gewährleistet werden kann.

Um ein Wegfliessen zu verhindern, kann man mehrere Möglichkeiten vorsehen:

Gemäss der Fig. 3 wird an der Fläche der Aufnahme 22, die dem Kontaktträger 24 zugewandt ist, eine wulstförmige Dichtkante 34 angeformt, die die Bohrung 28 der Aufnahme 22 umgibt. Beim Schweissvorgang wird nun aufgrund der Ultraschall-Schwingungen und der resultierenden Andruckkraft, mit dem der Kontaktstückträger 24 von der Sonotrode 14 gemäss Pfeilrichtung F₁ auf die Aufnahme gedrückt wird, von der Dichtkante 34 eine ringförmige Nut 36 in den Kontaktstückträger 24 eingedrückt, was als Dichtung wirkt und ein Wegfliessen des Kontaktmaterials verhindert.

Eine weitere Ausgestaltung der Erfindung ist aus den Fig. 4 und 5 zu ersehen. Dabei zeigt die Fig. 4 die Vorrichtung vor dem Schweissen und die Fig. 5 die Vorrichtung während des Schweissvorganges. Der Kontaktstückträger 38 besitzt auf seiner der Aufnahme 22 zugewandten Fläche einen Vorsprung 40, der umgekehrt dem Vorsprung 34 an der Aufnahme entspricht. Dieser Vorsprung 40 ist dadurch bewirkt worden, dass das Kontaktstück 38 in seiner Gesamtheit entsprechend gestanzt ist; man erkennt auf der dem Vorsprung gegenüberliegenden Fläche des Kontaktstückträgers 38 eine vom Stanzvorgang herrührende Ringnut 42, welche aber für die Erfindung nicht notwendig ist. Beim Schweissvorgang wird in gleicher Weise wie bei der bekannten Ausgestaltung der Kontaktstückträger 38 auf die Aufnahme 22 gedrückt. Unter der Einwirkung der Ultraschall-Schwingungenn schmiegt sich der Vorsprung 40 dicht an die Aufnahme 22 an und verhindert ebenfalls definitiv ein Wegfliessen des Kontaktmaterials. Es hat sich herausgestellt, dass nach Abschluss des Schweissvorganges der Vorsprung 40 vollständig zurückgeformt ist. Diese Lösung führt zwar auch zum Ziel, bevorzugt wird jedoch die nach Fig. 3.

Bei der Vorrichtung nach Fig. 6 ist im Gegensatz zu den Anordnungen gemäss den Fig. 3 bis 5 an der Fläche der Sonotrode 14, die auf den Kontaktstückträger 24 aufgelegt ist, ein Vorsprung 44 angeformt, dessen umschriebene Querschnittsfläche der Querschnittsfläche der Bohrung 24 in der Aufnahme 22 bzw. dem später angebrachten Kontaktstück entspricht. Diese Anordnung ist nur bei relativ dünnen Kontaktstückträgern zu verwenden, bei solchen Kontaktstückträgern also, bei denen die durch den Vorsprung ausgeübte örtliche starke Druckerhöhung weitergegeben wird an den Kontaktstückträger, so dass im Bereich ausserhalb der Öffnung 28 eine Druckspitze von dem Kontaktstückträger auf die obere Fläche der Aufnahme ausgeübt wird, ähnlich wie bei der Ausgestaltung gemäss der Fig. 4.

Bei allen diesen Ausgestaltungen hat es sich herausgestellt, dass eine Abdichtung gegen Wegfliessen des Kontaktstückmaterials beim Schweissvorgang sicher bewirkt wurde.

## Patentansprüche

1. Anordnung zum Aufschweissen eines Kontaktstückes auf einen Kontaktträger (24) für ein elektrisches Schaltgerät mittels Ultraschall, mit einem Schweissamboss (20), einer darauf aufliegenden Aufnahme (22) zur Halterung des Kontaktstückträgers und mit einer Sonotrode (14), wobei der Schweissamboss und die Aufnahme von einer Bohrung (26) durchdrungen sind, in der das Kontaktmaterial (32) mittels eines Stempels (30) gegen den Kontaktstückträger gedrückt ist, dadurch gekennzeichnet, dass entweder ein aus der dem Kontaktstückträger (24) zugewandten Oberfläche der Aufnahme (22) oder ein aus der der Aufnahme (22) zugewandten Oberfläche des Kontaktstückträgers (38) herausragender, an der Aufnahme (22) bzw. am Kontaktstückträger (24, 38) angeformter, die Bohrung (26) in der Aufnahme (22) unmittelbar umfassender, wulstartiger Ringvorsprung (34, 40) vorgesehen ist.

2. Anordnung zum Aufschweissen eines Kontaktstückes gemäss dem ersten Teil des Anspruches 1, dadurch gekennzeichnet, dass bei der Verarbeitungsehr dünner Kontaktstückträger (24) ein aus der dem Kontaktstückträger (24) zugewandten Oberfläche der Sonotrode (14) zur Übertragung der Ultraschallenergie auf die Schweissstelle herausragender, an die Sonotrode angeformter, die Bohrung (28) in der Aufnahme (22) auf der der Sonotrode abgewandten Seite des Kontaktstückträgers (24) unmittelbar umfassender Ringvorsprung (44) vorgesehen ist.

## Claims

1. Arrangement for welding a contact piece onto a contact carrier (24) for an electrical switch device by means of ultrasound, with a welding anvil (20), a container (22) lying thereon for holding the contact piece carrier, and a sonotrode (14), wherein the welding anvil and the container are traversed by a bore (26) in which the contact material (32) is pressed by means of a piston (30) against the contact piece carrier, characterised in that either a bead-like annular protruberance (34, 40) projecting from the surface of the container (22) opposite the contact piece carrier (24) or a bead-like annular protruberance projecting from the surface of the contact piece carrier (38) opposite the container (22), formed on the container (22) or on the container piece carrier (24, 38) and directly enclosing the bore (26) in the container (22), is provided.

2. Arrangement for welding a contact piece according to the first part of claim 1, characterised in that when fabricating very thin contact piece carriers (24), an annular protruberance (44) projecting from the surface of the sonotrode (14) opposite the contact piece carrier (24) to transmit ultrasound energy to the welding point, formed on the sonotrode and directly enclosing the bore (28) in the container (22) on the side of the contact piece carrier (24) opposite the said sonotrode, is provided.

## Revendications

1. Dispositif pour souder une pièce de contact sur un porte-contact (24) pour un appareil électrique de commutation, au moyen d'ultrasons, comprenant une enclume de soudage (20), un support (22) reposant sur l'enclume pour maintenir le porte-pièce de contact, et une sonotrode, l'enclume de soudage et le support étant percés d'un alésage (26) dans lequel la matière de contact (32) est poussée contre le porte-pièce de contact au moyen d'un poinçon (30), caractérisé en ce qu'on prévoit une pièce annulaire saillante du type bourrelet (34, 40) entourant directement l'alésage (26) du support (22), formée sur le support (22) ou sur le porte-pièce de contact (24, 38) et dépassant soit de la surface du support (22) tournée vers le porte-pièce de contact (24), soit de la surface du porte-pièce de contact (38) tournée vers le support (22).

2. Dispositif pour souder une pièce de contact selon la première partie de la revendication 1, caractérisé en ce que, lorsqu'on travaille sur des porte-pièces de contact très fins (24), on prévoit une pièce annulaire saillante (44) dépassant de la surface de la sonotrode (14) tournée vers le porte-pièce de contact (24) pour transmettre l'énergie ultrasonique à l'endroit de soudage, formée sur la sonotrode, et entourant directement l'alésage (28) du support (22) sur le côté du porte-pièce de contact (24) éloigné de la sonotrode.
